# EUROPÄISCHE PATENTANMELDUNG

(11) **EP 4 591 723 A1**
(43) Veröffentlichungstag der Anmeldung: **30.07.2025**
(21) Anmeldenummer: 24207391.4
(22) Anmeldetag: 18.10.2024
(51) Int. Cl.: A24C 5/00, A24C 5/47

(54) **SAUGWALZE EINER BELAGEINRICHTUNG EINER MASCHINE DER TABAK VERARBEITENDEN INDUSTRIE**

(30) Priorität: 24.01.2024 DE 102024101973
(71) Anmelder: Körber Technologies GmbH, 21033 Hamburg (DE)
(72) Erfinder: JENDRIAN, Torsten, 21357 Bardowick (DE); BRANDT, Olaf, 23627 Groß Grönau (DE); HOFMANN Nils, 28870 Ottersberg (DE)
(74) Vertreter: Seemann & Partner Patentanwälte mbB

(57) **Zusammenfassung**

Die Erfindung betrifft u.a. eine Saugwalze (36) einer Belageinrichtung einer Maschine der Tabak verarbeitenden Industrie, insbesondere Filteransetzmaschine, wobei die Saugwalze (36) eingerichtet ist, um mit einer in Umfangsrichtung Messer aufweisenden Schneidewalze (32) zum Schneiden von einem Materialstreifen (2) in Materialstreifenabschnitte (39) in einem Schneidbereich zusammenzuwirken. Bei der Saugwalze (36) weisen Auflagenflächen (166) für die Materialstreifenabschnitte (39) jeweils eine sich entlang der Rotationsachse erstreckende und eine Nutoberfläche (74) aufweisende Nut (68) auf, wobei die Nuten (68) der Auflagenflächen (166) mit Unterdruck beaufschlagbare Saugluftbohrungen (75) aufweisen, wobei die Auflagenflächen (166) für die Materialstreifenabschnitte (39) jeweils eine der jeweiligen Nut (68) vorauseilende Teilauflagefläche (76.A) und eine der jeweiligen Nut (68) nacheilende Teilauflagefläche aufweisen. Bei der Saugwalze (36) ist vorgesehen, dass der Unterdruck, mit dem Saugluftbohrungen (78.A) der vorauseilenden Teilauflagefläche (76.A) der jeweiligen Auflagenflächen (166) beaufschlagt sind oder werden, und der Unterdruck, mit dem Saugluftbohrungen (78.B) der nacheilenden Teilauflagefläche (76.B) der jeweiligen Auflagenflächen (166) beaufschlagt sind oder werden, unabhängig voneinander steuerbar sind oder gesteuert werden.

## Beschreibung

Die Erfindung betrifft eine Saugwalze einer Belageinrichtung einer Maschine der Tabak verarbeitenden Industrie, insbesondere Filteransetzmaschine.

Ferner betrifft die Erfindung eine Einrichtung, insbesondere Belageinrichtung, zum Schneiden eines Materialstreifens der Tabak verarbeitenden Industrie, insbesondere eines Belagpapierstreifens, in Materialstreifenabschnitte, insbesondere Belagpapierstreifenabschnitte, sowie eine Maschine der Tabak verarbeitenden Industrie, insbesondere Filteransetzmaschine oder Multisegmentfilterherstellungsmaschine.

Außerdem betrifft die Erfindung ein Verfahren zum Schneiden eines Materialstreifens der Tabak verarbeitenden Industrie, insbesondere Belagpapierstreifen, in Materialstreifenabschnitte, insbesondere Belagpapierstreifenabschnitte.

In Filteransetzmaschinen wird zwischen geschnittenen und längsaxial beabstandeten Tabakstöcken jeweils ein Filterstück oder Mundstück doppelter Länge eingelegt, wobei anschließend ein beleimtes Belagpapierblättchen an die zusammengestellte Zigarette-Mundstück-Zigarette-Gruppe angeheftet wird.

In DE 39 18 137 A1 ist beispielsweise ein Belagpapierapparat einer Filteransetzmaschine beschrieben. Hierbei wird das beleimte Belagpapier als endloser Belagpapierstreifen zugeführt und mittels einer Schneidvorrichtung in Einzelblättchen oder Belagpapierblättchen geschnitten.

Die Schneidvorrichtung besteht aus einer Messertrommel mit nach außen gerichteten Messern sowie einer Saugtrommel mit Ausnehmungen, deren in Rotationsrichtung führende Flanke als Schneidkante ausgebildet ist. Zwischen den Nuten weist die Saugtrommel mit Saugluft beaufschlagte Oberflächen auf, an denen der Belagpapierstreifen und die Belagpapierblättchen gehalten oder geführt werden. Die Messer der rotierenden Messertrommel greifen in die Nuten der gegenläufig rotierenden Belagpapierwalze ein, wobei der Belagpapierstreifen jeweils zwischen einem Messer der Schneidtrommel und einer Schneidkante der Saugtrommel geschnitten wird.

Bei dem in DE 39 18 137 A1 beschriebenen Schneidprozess wird ein ziehender Trennschnitt oder ein Scherschnitt zur Abtrennung der Belagblättchen vom Belagmaterialstreifen durchgeführt. Hierbei gleiten die Schneidkanten des Schneidmessers und die Schneidkanten der Saugtrommel unter punktförmiger gegenseitiger Anlage aneinander entlang. Sofern beim ausgeführten Scherschnitt kein Gleichlauf zwischen den Belagpapierstreifen und dem Schneidmesser ausgeführt wird, führt dies zu einem schrägen Schnitt beim abgetrennten Belagblättchen.

Darüber hinaus wird gemäß dem Stand der Technik für den Schneidprozess eine Lücke zwischen den Belagpapierblättchen benötigt. Hierbei wird ein Oszillator in der Zuführeinrichtung eingesetzt, so dass eine höhere Geschwindigkeit der Saugwalze zur Geschwindigkeit des Belagmaterialstreifens erfolgt.

Eine Aufgabe der Erfindung besteht darin, ein sicheres Anheften von Belagblättchen an stabförmige Artikelgruppen der Tabak verarbeitenden Industrie, insbesondere während des Herstellungsprozesses von Rauchartikelprodukten an einer Trommelmaschine, zu ermöglichen.

Gelöst wird diese Aufgabe durch eine Saugwalze einer Belageinrichtung einer Maschine der Tabak verarbeitenden Industrie, insbesondere Filteransetzmaschine,
wobei die Saugwalze eingerichtet ist, um mit einer in Umfangsrichtung Messer aufweisenden Schneidewalze zum Schneiden von einem Materialstreifen in Materialstreifenabschnitte in einem Schneidbereich zusammenzuwirken,
wobei die Saugwalze einen um eine Rotationsachse rotierbaren oder rotierenden Trommelkörper aufweist, wobei in Umfangsrichtung des Trommelkörpers Auflageflächen für Materialstreifenabschnitte vorgesehen sind und die Auflageflächen in Umfangsrichtung des Trommelkörpers, vorzugsweise in regelmäßigen Abständen, angeordnet sind,
wobei die Auflageflächen jeweils eine sich entlang der Rotationsachse erstreckende und eine Nutoberfläche aufweisende Nut aufweisen, wobei die Nuten der Auflageflächen mit Unterdruck beaufschlagbare Saugluftbohrungen aufweisen,
wobei die Auflageflächen für die Materialstreifenabschnitte jeweils eine der jeweiligen Nut vorauseilende Teilauflagefläche und eine der jeweiligen Nut nacheilende Teilauflagefläche aufweisen,
wobei die vorauseilende Teilauflagefläche der Auflageflächen und die nacheilende Teilauflagefläche der Auflageflächen die jeweiligen Nuten der Auflageflächen begrenzen,
wobei die vorauseilende Teilauflagefläche der Auflageflächen jeweils mit Unterdruck beaufschlagbare Saugluftbohrungen für die Materialstreifenabschnitte und die nacheilende Teilauflagefläche der Auflageflächen jeweils mit Unterdruck beaufschlagbare Saugluftbohrungen für die Materialstreifenabschnitte aufweisen,
wobei, insbesondere in einem Förderbereich der Materialstreifenabschnitte zwischen dem Schneidbereich und einem Übergabebereich der Materialstreifenabschnitte an stabförmige Artikelgruppen der Tabak verarbeitenden Industrie, der Unterdruck, mit dem die Saugluftbohrungen der vorauseilenden Teilauflagefläche der jeweiligen Auflageflächen beaufschlagt sind oder werden, und der Unterdruck, mit dem die Saugluftbohrungen der nacheilenden Teilauflagefläche der jeweiligen Auflageflächen beaufschlagt sind oder werden, unabhängig voneinander steuerbar sind oder gesteuert werden.

Die Erfindung beruht auf dem Gedanken, dass durch die Bereitstellung einer Saugwalze mit Saugluftbohrungen an den vorauseilenden Teilauflageflächen der Auflagefläche z.B. von Auflagekörpern und mit Saugluftbohrungen an den nacheilenden Teilauflageflächen der Auflagefläche, insbesondere von Auflagekörpern, sowie mit Saugluftbohrungen in den Nuten zwischen den Teilauflageflächen der Auflagefläche, insbesondere eines Auflagekörpers, es ermöglicht ist, die geschnittenen Materialstreifenabschnitte in die Nuten der Auflageflächen, insbesondere der Auflagekörper, beim oder nach dem Schneiden des Materialstreifens in Materialstreifenabschnitte durch die Beaufschlagung der Saugluftbohrungen der Nuten mit Unterdruck in die Nuten hineinzuziehen und den Materialstreifenabschnitt oder den Teil des in die Nuten hineingezogenen Materialstreifenabschnitts zur Anlage auf der Nutoberfläche zu bringen. In einer Ausführung ist vorgesehen, dass das Hineinziehen der Materialstreifenabschnitte in die Nuten nach dem Zurückziehen der Materialstreifenschnitte auf die vorbestimmte Länge des zu schneidenden Materialstreifenabschnitts erfolgt.

Der auf der Auflagefläche geförderte Materialstreifenabschnitt wird vorteilhafterweise in die Nut der Auflagefläche vor dem Übergabebereich, d.h. vor der Übergabe und/oder dem Anheften des Materialstreifenabschnitts an einen stabförmigen Artikel, wie z.B. eine stabförmige Gruppe von Segmenten, mittels Beaufschlagung von Saugluftbohrungen der Nut mit Unterdruck hineingezogen, wodurch insbesondere eine große oder größere Verbindungsfläche zwischen dem Materialstreifenabschnitt und dem stabförmigen Artikel oder der Artikelgruppe erreicht wird.

Gemäß der Erfindung wird während des Förderns der Materialstreifenabschnitte auf den Auflageflächen, insbesondere der Auflagekörper, in die Nuten ein vorauseilender Teil des Materialstreifenabschnitts hineingezogen. Da die Materialstreifenabschnitte auf der von der Saugtrommel abgewandten Seite mit einem Leimmuster versehen sind, wird beim anschließenden Anheftprozess oder Anbringprozess der Materialstreifenabschnitte an eine stabförmige Artikelgruppe, die auf einer an der Saugwalze angeordneten Fördertrommel in queraxialer Richtung gefördert wird, der anzuheftende Materialstreifenabschnitt mit einer größeren Umschlingung an die Artikelgruppe angeheftet. Darüber hinaus ermöglicht die erfindungsgemäße Saugwalze auch die Verarbeitung von dickeren Materialstreifen, zum Beispiel mit einer Dicke von bis zu 160 µm oder bis zu 200 µm, an einer Belageinrichtung oder einem Belagapparat für stabförmige Artikelgruppen.

Durch die mit Saugluftbohrungen ausgebildeten Nuten der Auflagefläche, insbesondere der Auflagekörper, wird erreicht, dass eine größere Anklebefläche für die Materialstreifenabschnitte beim Anheften an eine stabförmige Artikelgruppe, wie zum Beispiel Multisegmentfiltergruppe, bereitgestellt wird, da ein Teil des Materialstreifenabschnitts in Kontakt mit der Nutoberfläche der Nuten ist oder gebracht ist, wodurch beispielsweise die Materialstreifenabschnitte großflächig mit den einzelnen Segmenten der stabförmigen Artikelgruppe verbunden werden.

Aufgrund des verbesserten Anheftprozesses oder Anbringprozesses der Materialstreifenabschnitte an die stabförmigen Artikelgruppen wird außerdem ermöglicht, die Andrückkraft beim Anheften der Materialstreifenabschnitte zu reduzieren, wodurch die einzelnen Segmente der Artikelgruppen weniger stark verformt werden. Dadurch wird erreicht, dass auch fragile oder druckempfindliche Segmente für stabförmige Artikelgruppen für die Herstellung von stabförmigen Produkten verwendet werden oder die druckempfindlichen Segmente materialschonend behandelt werden.

Im Rahmen der Erfindung ist vorgesehen, dass die Auflagekörper mit jeweils einer Auflagefläche für jeweils einen Materialstreifenabschnitt als separate Körper ausgebildet sind und lösbar, zum Beispiel durch Schraubverbindungen, am Trommelkörper der Saugwalze angeordnet sind.

Bei der Saugwalze ist außerdem vorgesehen, dass der Trommelkörper jeweils wenigstens eine, insbesondere zwei, mit Unterdruck beaufschlagbare Unterdruckkammer für die Saugluftbohrungen der vorauseilenden Teilauflagefläche der jeweiligen Auflagefläche und/oder der Trommelkörper jeweils wenigstens eine, insbesondere zwei, mit Unterdruck beaufschlagbare Unterdruckkammer für die Saugluftbohrungen der nacheilenden Teilauflagefläche der jeweiligen Auflagefläche aufweist.

Vorzugsweise weisen in einer Ausgestaltung der Saugwalze die Nuten mit Unterdruck beaufschlagbare Saugluftbohrungen auf,
wobei, insbesondere in dem Förderbereich der Materialstreifenabschnitte zwischen dem Schneidbereich und dem Übergabebereich der Materialstreifenabschnitte an stabförmige Artikelgruppen der Tabak verarbeitenden Industrie, der Unterdruck, mit dem die Saugluftbohrungen der Nuten der jeweiligen Auflageflächen beaufschlagt sind oder werden, und der Unterdruck, mit dem die Saugluftbohrungen der vorauseilenden Teilauflagefläche der jeweiligen Auflageflächen beaufschlagt sind oder werden, unabhängig voneinander steuerbar sind oder gesteuert werden
und/oder wobei, insbesondere in dem Förderbereich der Materialstreifenabschnitte zwischen dem Schneidbereich und dem Übergabebereich der Materialstreifenabschnitte an stabförmige Artikelgruppen der Tabak verarbeitenden Industrie, der Unterdruck, mit dem die Saugluftbohrungen der Nuten der jeweiligen Auflageflächen beaufschlagt sind oder werden, und der Unterdruck, mit dem die Saugluftbohrungen der nacheilenden Teilauflagefläche der jeweiligen Auflageflächen beaufschlagt sind oder werden, unabhängig voneinander steuerbar sind oder gesteuert werden.

Darüber hinaus zeichnet sich eine Ausgestaltung der Saugwalze dadurch aus, dass der Trommelkörper jeweils wenigstens eine, insbesondere zwei, mit Unterdruck beaufschlagbare Unterdruckkammer für die Saugluftbohrungen der jeweiligen Nut der jeweiligen Auflagefläche aufweist.

Bei einer vorteilhaften Weiterbildung der Saugtrommel ist vorgesehen, dass ein Steuerkörper, vorzugsweise Steuerring oder Steuerflansch, zum Schalten des an den Saugluftbohrungen der jeweilige Auflagefläche anliegenden oder anzulegenden Unterdrucks vorgesehen ist, wobei der Steuerkörper eingerichtet ist, vor dem Abschneiden eines Materialstreifenabschnitts vom, insbesondere quasi-endlosen, Materialstreifen in dem Schneidbereich, in dem ein Materialstreifenabschnitt von dem Materialstreifen abgeschnitten wird oder ist, die Saugluftbohrungen der vorauseilenden Teilauflagefläche und die Saugluftbohrungen der nacheilenden Teilauflagefläche mit Unterdruck zu beaufschlagen, wobei im Schneidbereich vor dem Abschneiden des Materialstreifenabschnitts der Unterdruck an Saugluftbohrungen der Nut der Auflagefläche abgeschaltet ist und beim oder nach dem Abschneiden des Materialstreifenabschnitts in einem Transportbereich, in dem der abgeschnittene Materialstreifenabschnitt zwischen dem Schneidbereich des Materialstreifens und dem Übergabebereich des Materialstreifenabschnitts, in dem der auf der Saugwalze geförderte Materialstreifenabschnitt an eine stabförmige Artikelgruppe der Tabak verarbeitenden Industrie, die auf einer an der Saugwalze angeordneten Fördertrommel queraxial gefördert wird oder förderbar ist, angeheftet wird, die Saugluftbohrungen der Nut mit Unterdruck zu beaufschlagen.

Gemäß einem weiteren Aspekt ist vorteilhafterweise der Steuerkörper derart eingerichtet, dass durch die Beaufschlagung der Saugluftbohrungen der Nut der Auflagefläche mit Unterdruck im Transportbereich zwischen dem Schneidbereich des Materialstreifens und dem Übergabebereich des Materialstreifenabschnitts ein Teil des Materialstreifenabschnitts, der oberhalb der Nut beim Abschneiden des Materialstreifenabschnitts angeordnet ist, in die Nut der Auflagefläche hineingezogen wird, wobei insbesondere nach dem Hineinziehen des Teils des Materialstreifenabschnitts der in die Nut der Auflagefläche hineingezogene Teil des Materialstreifenabschnitts an der Nutoberfläche der Nut anliegt.

Dazu ist es vorteilhaft in einer Weiterbildung, dass der Steuerkörper derart ausgebildet ist, dass beim oder nach dem Hineinziehen des Teils des Materialstreifenabschnitts in die Nut der Unterdruck an den Saugluftbohrungen der vorauseilenden Teilauflagefläche abgeschaltet wird oder ist. Hierbei wird der Unterdruck an den Saugluftbohrungen der vorauseilenden Teilauflagefläche im Transportbereich der Materialstreifenabschnitte nach dem Hineinziehen des vorauseilenden Endes oder des Endbereichs des Materialstreifenabschnitts in die Nut abgeschaltet oder deaktiviert. Hierdurch wird beispielsweise ein unerwünschtes Hochschlagen der Materialstreifenabschnitte beim Einbringen des Teils des Materialstreifenabschnitts in die Nut verhindert.

Vorzugsweise ist gemäß einer Ausführung vorgesehen, dass im Übergabebereich des Materialstreifenabschnitts die mit Unterdruck beaufschlagten Saugluftbohrungen der Auflageflächen, insbesondere Saugluftbohrungen der Nuten und/oder Saugluftbohrungen der nacheilenden Teilauflagefläche, mit Druckluft beaufschlagt werden oder beaufschlagbar sind.

Insbesondere ist der Steuerkörper als ein im Inneren des Trommelkörpers angeordneter Steuerflansch oder als ein seitlich an dem Trommelkörper angeordneter Steuerring ausgebildet.

Außerdem zeichnet sich eine Ausgestaltung der Saugwalze dadurch aus, dass am Trommelkörper Auflagekörper mit jeweils Auflageflächen für die Materialstreifenabschnitte in Umfangsrichtung hintereinander angeordnet sind.

Bei der Saugwalze ist außerdem vorgesehen, dass die vorauseilende Teilauflagefläche der einzelnen Auflageflächen für die Materialstreifenabschnitte und die nacheilende Teilauflagefläche der entsprechenden Auflagefläche in Umfangsrichtung unterschiedlich lang sind, wobei insbesondere die Nut asymmetrisch im Auflagekörper angeordnet ist, wodurch beispielsweise die Nut oder der Nutgrund der Nut mit einem kürzeren Abstand zum vorauseilenden Ende der Auflagefläche, insbesondere der Auflagekörper, im Vergleich zum Abstand zum nacheilenden Ende der Auflagefläche ausgebildet ist. Alternativ ist die Nut oder der Nutgrund der Nut mit einem größeren Abstand zum vorauseilenden Ende der Auflagefläche im Vergleich zum Abstand zum nacheilenden Ende der Auflagefläche ausgebildet. In einer weiteren Ausgestaltung ist der Abstand der Nut zum vorauseilenden Ende der Auflagefläche und zum Abstand zum nacheilenden Ende der Auflagefläche gleich.

In einer Weiterbildung der Saugwalze ist vorgesehen, dass die Nuten jeweils ausschließlich eine Reihe von Saugluftbohrungen oder jeweils mehrere, insbesondere parallel zueinander ausgebildete, Reihen von Saugluftbohrungen aufweisen, wobei insbesondere die Saugluftbohrungen jeder Reihe in regelmäßigen Abständen voneinander angeordnet sind. Die Reihen der Saugluftbohrungen sind hierbei achsparallel zur Rotationsachse der Saugwalze ausgerichtet. In einer alternativen Ausgestaltung sind die Saugluftbohrungen der Nuten in unregelmäßigen Abständen voneinander angeordnet.

Die Saugwalze ist in einer Weiterbildung vorteilhaft dadurch weitergebildet, dass die nacheilenden Teilauflageflächen der Auflageflächen jeweils mehrere, insbesondere parallel zueinander ausgebildete, Reihen von Saugluftbohrungen aufweisen, wobei insbesondere die Saugluftbohrungen jeder Reihe in regelmäßigen Abständen oder in unregelmäßigen Abständen voneinander angeordnet sind. Außerdem sind auch vorbestimmte regelmäßige oder unregelmäßige Muster von Saugluftbohrungen auf der Auflagefläche für die Materialstreifenabschnitte im Rahmen der Erfindung möglich.

Eine Ausgestaltung der Saugwalze zeichnet sich dadurch aus, dass die vorauseilenden Teilauflageflächen der Auflageflächen, insbesondere der Auflagekörper, jeweils ausschließlich eine Reihe von Saugluftbohrungen aufweisen oder mehrere, insbesondere parallel zueinander ausgebildete, Reihen von Saugluftbohrungen aufweisen, wobei insbesondere die Saugluftbohrungen der Reihe oder die Saugluftbohrungen jeder Reihen in regelmäßigen Abständen voneinander angeordnet sind.

Vorzugsweise ist an der nacheilenden Teilauflagefläche der Auflageflächen, insbesondere der Auflagekörper, jeweils ein mit einem Messer der Schneidwalze zusammenwirkender Messerkörper angeordnet. Hierdurch wird ein sicheres Abschneiden eines Materialstreifenabschnitts von dem auf den Auflageflächen, insbesondere der Auflagekörper, aufliegenden Ende des Materialstreifens ermöglicht

Insbesondere sind bei der Saugwalze die Teilauflageflächen der Auflageflächen, insbesondere der Auflagenkörper, mit einer konvexen Krümmung ausgebildet.

Bevorzugterweise weist der Trommelkörper in Umfangsrichtung radial nach außen ragende Radialkörper auf, wobei die Radialkörper in Umfangsrichtung des Trommelkörpers in vorbestimmten Abständen angeordnet sind und/oder die Auflagekörper, insbesondere mit Auflageflächen, jeweils auf einem Radialkörper angeordnet sind. Die Radialkörper sind in einer Ausgestaltung lösbar am Trommelkörper der Saugwalze angeordnet. Bei der Anordnung der Radialkörper am Umfang des Trommelkörpers sind hierbei Unterbrechungen zwischen den Radialkörpern in Umfangsrichtung ausgebildet. Ferner liegen gemäß einer Ausgestaltung die jeweils eine Auflagefläche aufweisenden Auflagekörper auf den Radialkörpern auf und sind mit dem jeweiligen Radialkörper beispielsweise durch Schraubverbindungen oder dergleichen verbunden.

Insbesondere ist es bei einer Weiterbildung vorteilhaft, dass die Radialkörper jeweils wenigstens eine mit Unterdruck beaufschlagbare Unterdruckkammer für die Saugluftbohrungen des jeweiligen auf dem Radialkörper angeordneten Auflagekörpers aufweisen. Hierbei ist die Unterdruckkammer oder sind die Unterdruckkammern der Radialkörper für die Saugluftbohrungen mit einer Unterdruckquelle verbunden oder verbindbar, um die Saugluftbohrungen mit Unterdruck zu beaufschlagen.

Dazu ist in einer bevorzugten Ausführungsform der Saugwalze vorgesehen, dass die Radialkörper jeweils wenigstens eine, insbesondere zwei, Unterdruckkammern für die Saugluftbohrungen der vorauseilenden Teilauflagefläche der Auflagefläche, insbesondere des Auflagekörpers, und/oder die Radialkörper jeweils wenigstens eine, insbesondere zwei, Unterdruckkammern für die Saugluftbohrungen der jeweiligen Nut der Auflagefläche, insbesondere des Auflagekörpers, und/oder die Radialkörper jeweils wenigstens eine, insbesondere zwei, Unterdruckkammern für die Saugluftbohrungen der nacheilenden Teilauflagefläche der Auflagefläche, insbesondere des Auflagekörpers, aufweisen. Dadurch ist es möglich, die Saugluftbohrungen der vorauseilenden Teilauflagefläche sowie die Saugluftbohrungen der Nuten und die Saugluftbohrungen der nacheilenden Teilauflagefläche unabhängig voneinander mit Unterdruck zu beaufschlagen oder zu belüften oder mit Druckluft zu beaufschlagen. Dadurch wird ein Einschalten und ein Abschalten des Unterdrucks an den jeweiligen Saugluftbohrungen der vorauseilenden Teilauflagefläche, der Nuten und/oder der nacheilenden Teilauflagefläche mittels der jeweils damit kommunizierenden Unterdruckkammer(n) erreicht.

Ferner wird die Aufgabe gelöst durch eine Einrichtung, insbesondere Belageinrichtung, zum Schneiden eines Materialstreifens der Tabak verarbeitenden Industrie, insbesondere eines Belagpapierstreifens, in Materialstreifenabschnitte, insbesondere Belagpapierstreifenabschnitte, mit einer Schneideinrichtung zum Schneiden des Materialstreifens und mit einer Zuführeinrichtung zum Zuführen des Materialstreifens zur Schneideinrichtung, wobei die Schneideinrichtung eine Schneidwalze, die in Umfangsrichtung mehrere Messer aufweist, und eine mit der Schneidwalze zusammenwirkende Saugwalze, wie voranstehend beschrieben, aufweist, wobei zwischen der Schneidwalze und der Saugwalze der Materialstreifen geführt ist. Zur Vermeidung von Wiederholungen wird auf die obigen Ausführungen ausdrücklich verwiesen.

Ferner zeichnet sich eine Weiterbildung der Einrichtung dadurch aus, dass an der Saugwalze eine Fördertrommel, insbesondere eine Tacktrommel, zur queraxialen Förderung von stabförmigen Artikelgruppen, insbesondere von aus einzelnen stabförmigen Artikelsegmenten gebildete oder bestehende Artikelgruppen, angeordnet ist. Mittels der Saugwalze werden die einzelnen Materialstreifenabschnitte an die jeweiligen von der Fördertrommel geförderten Artikelgruppen angeheftet. Beim Anheftprozess oder Anbringprozess der Materialstreifenabschnitte an die stabförmigen Artikelgruppen sind die nacheilenden Enden der Materialstreifenabschnitte als freie Enden an den Artikelgruppen angeordnet, wobei insbesondere die freien Enden der Materialstreifenabschnitte nicht die Oberfläche der Fördertrommel berühren oder mit der Oberfläche der Fördertrommel in Kontakt gebracht werden oder sind. Zur queraxialen Förderung der stabförmigen Artikel auf der Fördertrommel weist die Fördertrommel Aufnahmemulden auf, die in Umfangsrichtung, vorzugsweise in regelmäßigen Abständen, hintereinander angeordnet sind.

Insbesondere ist bei einer Ausgestaltung der Fördertrommel, insbesondere Tacktrommel, vorgesehen, dass die Aufnahmemulden der Fördertrommel eine Muldentiefe von 0,2 mm bis 4,0 mm, insbesondere von 0,2 mm oder von 0,3 mm oder von 0,4 mm bis 3,0 mm oder bis 2,0 mm oder bis 1,0 mm, aufweisen.

Ferner ist bei der Fördertrommel vorgesehen, dass die Aufnahmemulden der Fördertrommel einen Teilungsabstand von gleich/größer als 4π mm oder gleich/größer als 6π mm oder gleich/größer als 8π mm aufweisen.

Unter Teilungsabstand wird der queraxiale Abstand der Aufnahmemulden verstanden. Der Abstand wird hierbei vom Muldenmittelpunkt der Aufnahmemulde zum darauffolgenden Muldenmittelpunkt der benachbarten Aufnahmemulde des auf der Oberfläche die stabförmigen Artikel transportierenden Muldenförderers, wie zum Beispiel Fördertrommel, oder von Muldengrund zu Muldengrund bei zum Beispiel einer prismenförmigen Aufnahmemulde gemessen. Der Teilungsabstand bei einer Fördertrommel ist der queraxiale Abstand bzw. die Länge des (Kreis-)Bogens zwischen (in Umfangsrichtung benachbarten) Muldenmittelpunkten auf der Kreislinie, auf der die Muldenmittelpunkte oder die Muldenmittelpunktachsen der Aufnahmemulden angeordnet sind.

Die Teilung einer Trommel oder Fördertrommel, auch Teilungsabstand genannt, ist definiert als der Quotient aus Umfang und Anzahl der auf dem Umfang angeordneten Aufnahmemulden. Weist eine Fördertrommel beispielsweise einen Durchmesser von 400 mm auf, dann beträgt der Umfang der Fördertrommel 400π mm. Der Durchmesser und der Umfang der Fördertrommel ist in dieser Anmeldung stets in Millimeter angegeben. Weist eine Fördertrommel mit einem Umfang von 400π mm beispielsweise 40 Aufnahmemulden auf, beträgt der Teilungsabstand bzw. die Teilung dieser Fördertrommel 10π mm.

Vorzugsweise ist der Durchmesser der Fördertrommel an der Saugwalze gleich/größer als 250 mm oder 300 mm oder kleiner als 800 mm, insbesondere kleiner als 600 mm. In einer vorteilhaften Ausgestaltung beträgt der Durchmesser der Fördertrommel 400 mm.

Gemäß einer weiteren Ausgestaltung der Fördertrommel ist vorgesehen, dass eine Luftvorhangerzeugungsvorrichtung vorgesehen ist, um die nacheilenden freien Enden der Materialstreifenabschnitte von der Oberfläche der Fördertrommel abzuhalten. Hierbei kann in einer Ausführungsform vorgesehen sein, dass die Fördertrommel Blasluftöffnungen aufweist, um die nacheilenden freien Enden der Materialstreifenabschnitte mit Blasluft zu beaufschlagen. In einer anderen oder zusätzlichen Ausführungsform ist vorgesehen, dass seitlich eine Blasluftvorrichtung an der Fördertrommel angeordnet ist, um die nacheilenden freien Enden der Materialstreifenabschnitte mit Blasluft zu beaufschlagen.

Außerdem ist bei einer Weiterbildung der Fördertrommel vorgesehen, dass eine Reinigungsvorrichtung an der Fördertrommel angeordnet ist, wobei insbesondere die Reinigungsvorrichtung zwischen einem Abgabebereich, in dem die auf der Fördertrommel geförderten stabförmigen Artikelgruppen, an die die Materialstreifenabschnitte angeheftet worden sind, an eine nachfolgende stromabwärtige Fördertrommel übergeben werden, und einem Aufnahmebereich, in dem die stabförmigen Artikelgruppen von einer stromaufwärtigen Fördertrommel an die Fördertrommel, die an der Saugwalze angeordnet ist, übergeben werden. Mittels der Reinigungsvorrichtung wird ermöglicht, dass Verunreinigungen der Oberfläche der Fördertrommel, die an der Saugwalze angeordnet ist, vor der Aufnahme von stabförmigen Artikelgruppen entfernt werden und die Oberfläche der Fördertrommel gereinigt wird. Beispielsweise ist die Reinigungsvorrichtung als eine Bürste oder mit einer Bürste ausgebildet.

Überdies wird die Aufgabe gelöst durch eine Maschine der Tabak verarbeitenden Industrie, insbesondere Filteransetzmaschine oder Multisegmentfilterherstellungsmaschine, mit einer Einrichtung, insbesondere Belageinrichtung, oder unter Verwendung einer Saugwalze, wie voranstehend beschrieben.

Außerdem wird die Aufgabe gelöst durch ein Verfahren zum Schneiden eines Materialstreifens der Tabak verarbeitenden Industrie, insbesondere Belagpapierstreifen, in Materialstreifenabschnitte, insbesondere Belagpapierstreifenabschnitte, unter Verwendung einer voranstehend beschriebenen Einrichtung, insbesondere Belageinrichtung, oder unter Verwendung einer voranstehend beschriebenen Saugwalze. Hierzu wird auf die obigen voranstehenden Ausführungen verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine Ausführungsform einer Belagschneideinrichtung einer Filteransetzmaschine in einer Seitenansicht;
- Fig. 2: schematisch eine vergrößerte Darstellung der Belagschneideinrichtung aus Fig. 1,
- Fig. 3: schematisch eine perspektivische Ansicht einer erfindungsgemäßen Saugwalze, und
- Fig. 4: schematisch eine perspektivische Ansicht eines Übergabebereichs für Materialabschnitte an der Belagschneideinrichtung,
- Fig. 5: schematisch eine Ansicht einer Trommelanordnung zum queraxialen Fördern von stabförmigen Artikelgruppen und
- Fig. 6: schematisch eine Detailansicht der Trommelanordnung von Fig. 5.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematische Seitenansicht einer Vorrichtung 1 zum Zuführen eines Belagpapierstreifens 2 in einer schematisch bezeichneten Filteransetzmaschine F. Eine Filteransetzmaschine der Körber Technologies GmbH ist unter der Bezeichnung MAX bekannt. Die Vorrichtung 1 wird im Folgenden anhand des Weges des Belagpapierstreifens 2 (als Materialstreifen) beschrieben.

Der Belagpapierstreifen 2 wird von einer gemäß der eingezeichneten Pfeilrichtung um eine Achse 5 rotierenden Vorratsrolle 4 mittels eines Abzugswalzenpaares 6 und 8 abgezogen. Eine der beiden Abzugswalzen, hier die Abzugswalze 6, wird dabei über einen Zahnriemen 7 von einem Antrieb 11 angetrieben.

Bevor der Belagpapierstreifen 2 zu den Abzugswalzen 6 und 8 gelangt, wird er über eine Umlenkwalze 12 zu einem Brecher 14 gefördert. Der Brecher 14 bricht das Papier des Belagpapierstreifens 2, so dass es später leichter um zusammengestellte Filter-Zigarette-Gruppen herumgewickelt werden kann.

Stromab der Abzugswalzen 6 und 8 ist eine Beleimeinrichtung 22 zum Auftragen von Leimbildern auf den Belagpapierstreifen 2 vorgesehen. Die Beleimeinrichtung 22 weist eine Leimdüse 24 auf. Mit Hilfe der Leimdüse 24 werden Leimbilder auf den Belagpapierstreifen 2 aufgetragen.

Stromab der Beleimeinrichtung 22 gelangt der Belagpapierstreifen 2 über Umlenkwalzen 26, 28 und 29 zu einer Belagschneideinrichtung 30 zum periodischen Abtrennen von Belagpapierabschnitten von dem Belagpapierstreifen 2. Die Belagschneideinrichtung 30 ist in einer festen Weglänge in Bewegungsrichtung 20 des Belagpapierstreifens 2 hinter der Leimdüse 24 angeordnet. Bei immer gleicher Länge des Belagpapierstreifens 2 zwischen der Leimdüse 24 und der Belagschneideinrichtung 30 wird während des Schnitts durch eine Ansteuerung der Leimdüse 24 das erzeugte Leimbild zur Lage des Schnitts ausgerichtet.

Die Belagschneideinrichtung 30 weist eine Messerwalze 32 mit an ihrem Umfang angeordneten, gegenüber der radialen, leicht angewinkelten Messern 34, und eine gegenläufig rotierende, den Belagpapierstreifen 2 aufnehmende als Belagpapiertrommel oder Belagpapierwalze ausgebildete Saugwalze 36 auf.

Die Saugwalze 36 weist nutartige Ausnehmungen 38 auf, in die die Messer 34 aufgrund des Abstands der Walzen 32 und 36 zueinander unter Rotation der beiden Walzen 32 und 36 eintauchen, um den auf dem Umfang der Saugwalze 36 sitzenden Belagpapierstreifen 2 abzutrennen. Unterhalb der auf dem Umfang der Saugwalze 36 vorgesehenen Auflageflächen 40 weist die Saugwalze 36 mit einer Saugvorrichtung in Verbindung stehende Saugluftbohrungen 42 zum Halten des Belagpapierstreifens 2 und der abgetrennten Belagpapierblättchen 39 auf der Saugwalze 36 auf.

Gemäß der Erfindung ist im Gegensatz zum Stand der Technik zwischen den Umlenkwalzen 26 und 28 kein Oszillator angeordnet. Somit wird der Belagpapierstreifen 2 kontinuierlich mit der gleichbleibenden oder gleichförmigen Fördergeschwindigkeit zur Belagschneideinrichtung 30 gefördert. Die Fördergeschwindigkeit des Belagpapierstreifens 2 wird nicht z.B. mittels eines ansonsten vorgesehenen Oszillators oder dergleichen variiert.

Die Fig. 2 zeigt schematisch in einer ausschnittsweisen vergrößerten Darstellung die Belagschneideinrichtung 30. Der Belagpapierstreifen 2 wird zur Saugwalze 36 gefördert. Die Umfangsfläche der Saugwalze 36 ist in üblicher Weise mit Saugluft beaufschlagt, welche über Saugluftbohrungen 42 und 43 zugeführt wird und den Belagpapierstreifen 2 an der Oberfläche der Saugwalze 36 festhält und führt. Die Saugwalze 36 weist in ihrer Umfangsfläche zur Drehachse achsparallele Nuten oder Ausnehmungen 38 auf, deren in Laufrichtung vordere Flanke 47 als Schneidkante für den die Belagpapierblättchen 39 (als Materialstreifenabschnitte) von dem Belagpapierstreifen 2 abtrennenden Trennschnitt vorgesehen ist.

Die Messerwalze 32 trägt an ihrem Umfang quer zur Umlaufrichtung verlaufende Messer 34, die beim Umlauf nacheinander in die Nuten 38 der Saugwalze 36 eintauchen. Die Schneidkanten der Messer 34 sind parallel zur Achse der Messerwalze 32 ausgerichtet, so dass die Schneidkante des Messers 34 über die gesamte Breite oder Länge auf einem (einzigen) Schneidkreis umläuft, wobei der Schnitt mit dem Eintauchen der geradlinigen Schneidkante in die entsprechende Nut oder Ausnehmung 38 der Saugwalze 36 beginnt unter Ausführung eines Vollkant-Schnitts und nach dem Eintauchen der Schneidkante mit der Durchtrennung des Belagpapierstreifens endet.

Die Saugwalze 36 verfügt über in Umfangsrichtung der Saugwalze 36 angeordnete Auflagekörper 50, die auf der Außenseite über entsprechende Auflageflächen 40 für die Belagpapierblättchen 39 oder den Belagpapierstreifen 2 verfügen. Zwischen den Auflagekörpern 50 sind als Unterbrechung die Ausnehmungen 38 ausgebildet.

In Fig. 3 ist in einer perspektivischen Ansicht eine erfindungsgemäße Saugwalze 36 schematisch dargestellt. Die Saugwalze 36 weist einen Trommelkörper 62 auf, wobei der Trommelkörper 62 in Umfangsrichtung mit radial nach außenragenden Radialkörpern 64 ausgebildet ist. Die Radialkörper 64 sind in Umfangsrichtung voneinander beabstandet, so dass ein Freiraum zwischen zwei Radialkörpern 64 ausgebildet ist. In einer Ausgestaltung sind die Radialkörper 64 integraler Bestandteil des Trommelkörpers 62. In einer anderen Ausgestaltung sind die Radialkörper 64 als separate Körper ausgebildet und an dem, zum Beispiel zylinderförmigen, Trommelkörper 62 lösbar angeordnet. Zur Verbindung der Radialkörper 64 mit dem Trommelkörper sind hierbei ansprechende Schraubverbindungen oder dergleichen vorgesehen.

Auf den Radialkörpern 64 sind Auflagekörper 66 für die Belagpapierblättchen 39 vorgesehen oder angeordnet. Die Auflagekörper 66 sind mit den Radialkörpern 64 lösbar zum Beispiel durch Schraubverbindungen oder dergleichen verbunden. Die Auflagekörper 66 weisen auf ihrer Außenseite jeweils eine Auflagefläche 166 für die Belagpapierblättchen 39 auf. Die Auflagefläche 166 der Auflagekörper 66 weist jeweils eine, bezogen auf die Drehrichtung der Saugwalze 36, vorauseilende Teilauflagefläche 76.A und eine nacheilende Teilauflagefläche 76.B für die Belagpapierblättchen 39 auf. Zwischen jeder vorauseilenden Teilauflagefläche 76.A und der nacheilenden Teilauflagefläche 76.B ist eine Nut 68 ausgebildet. In Fig. 3 ist schematisch ein Belagpapierblättchen 39 gestrichelt eingezeichnet. Ferner sind an der nacheilenden Teilauflagefläche 76.B der Auflagefläche 166 der Auflagekörper 66 jeweils ein mit einem Messer 34 der Messerwalze 32 zusammenwirkender Messerkörper 90 angeordnet, um die Belagpapierblättchen 39 zu schneiden.

Die Nut 68 ist hierbei in der gezeigten Ausgestaltung asymmetrisch auf den Auflagekörpern 66 ausgebildet, wobei die Nut 68 in Richtung der vorauseilenden Teilauflagefläche 76.A verlagert ist. Damit ist der Abstand der Nut 68 zur vorauseilenden Teilauflagefläche 76.A kleiner als der Abstand der Nut 68 zur nacheilenden Teilauflagefläche 76.B.

Die vorauseilende Teilauflagefläche 76.A weist eine Reihe von Saugluftöffnungen 78.A auf, wobei die Reihe der Saugluftöffnungen 78.A achsparallel zur Rotationsachse des Trommelkörpers 62 ausgerichtet ist. Die nacheilende Teilauflagefläche 76.B weist mehrere Reihen von Saugluftöffnungen 78.B auf, die ebenfalls achsparallel zur Rotationsachse des Trommelkörpers 62 angeordnet sind.

Ferner weisen die Nuten 68 der jeweiligen Auflagekörper 66 oder der Auflagefläche 166 eine Nutoberfläche 74 auf, wobei die gekrümmte Nutoberfläche 74 mehrere Reihen von Saugluftöffnungen 75 aufweist, die parallel zueinander ausgerichtet sind und achsparallel zur Rotationsachse des Trommelkörpers 62 angeordnet sind.

Die Saugluftöffnungen 75 der Nuten 68 sowie die Saugluftöffnungen 78.A der vorauseilenden Teilauflageflächen 76.A und die Saugluftöffnungen 78.B der nacheilenden Teilauflageflächen 76.B sind über (hier nicht dargestellte) Saugluftbohrungen im jeweiligen Auflagekörper 66 mit einer Unterdruckquelle (hier ebenfalls nicht dargestellt) verbunden.

Die Radialkörper 64, auf denen die Auflagekörper 66 angeordnet sind, weisen für die Saugluftöffnungen 78.A der vorauseilenden Teilauflageflächen 76.A zwei nebeneinander angeordnete Unterdruckkammer 81.1, 81.2 auf. Ferner weisen die Radialkörper 64 für die Saugluftöffnungen 78.B der nacheilenden Teilauflageflächen 78.B zwei nebeneinander angeordnete Unterdruckkammer 83.1, 83.2 auf. Ferner weisen die Radialkörper 64 für die Saugluftöffnungen 75 der Nuten 68 zwei nebeneinander angeordnete Unterdruckkammer 82.1, 82.2 auf.

Die Unterdruckkammern 81.1, 81.2 sind kommunizierend mit den Saugluftöffnungen 78.A der vorauseilenden Teilauflageflächen 76.A, die Unterdruckkammern 82.1, 82.2 sind kommunizierend mit den Saugluftöffnungen 75 der Nuten 68 und die Unterdruckkammern 83.1, 83.2 sind kommunizierend mit den Saugluftöffnungen 78.B der nacheilenden Teilauflageflächen 76. B verbunden.

An der Stirnseite des Trommelkörpers 62 ist ein Steuerring 110 angeordnet, um an den Saugluftöffnungen 75, 78.A, 78.B der Auflagefläche 166 der Auflagekörper 66 den Unterdruck in Abhängigkeit der Rotationsposition der Auflagefläche 166 der Auflagekörper 66 zu schalten. Der Steuerkörper oder Steuerring 110 ist vorzugsweise derart ausgebildet, dass vor dem und oder während des Schneidens der Belagpapierblättchen 39 vom Belagspapierstreifen 2 die Unterdruckkammern 81.1, 81.2 für die Saugluftöffnungen 78.A der vorauseilenden Teilauflagefläche 76.A und die Unterdruckkammern 83.1, 83.2 für die Saugluftöffnungen 78.B der nacheilenden Teilauflagefläche mit Unterdruck beaufschlagt sind, um das Belagpapierblättchen 83 während des Schneidprozesses zu halten. Beim Schneidprozess sind die Unterdruckkammern 82.1, 82.2 für die Saugluftöffnungen 75 der Nuten 68 nicht mit Unterdruck beaufschlagt.

Nach dem Schneidprozess werden im Transferbereich zwischen der Messerwalze 32 und einem Übergabebereich zwischen der rotierend angetriebenen Saugwalze 36 und einer an der Saugwalze 36 angeordneten Fördertrommel 100 (vgl. Fig. 4), auf der stabförmige Artikelgruppen 200 gefördert werden, die Belagpapierblättchen 39 auf den Auflagekörpern 66 gefördert, wobei anschließend im Übergabebereich die Belagpapierblättchen 39 von den Auflagekörpern 66 an die Artikelgruppen 200 angeheftet werden.

Der Steuerkörper im Innern des Trommelkörpers 62 ist ferner derart eingerichtet, um nach dem Schneiden des Belagpapierblättchens 39 die Unterdruckkammer 82.1, 82.2 für die Saugluftöffnungen 75 der Nuten 68 mit Unterdruck zu beaufschlagen, wodurch das vorauseilende Ende der Belagpapierstreifen 39 in die Nuten 68 hineingezogen wird, wodurch das vorauseilende Ende der Belagpapierstreifen 39 zur Anlage auf der Nutoberfläche 74 der Nuten 68 gelangt.

Nach dem Zurückziehen des vorauseilenden Endes des Belagpapierstreifens 39 in die Nuten 68 wird der Unterdruck an den Unterdruckkammern 81.1, 81.2 für die Saugluftöffnungen 78.A der vorauseilenden Teilauflageflächen 76.A abgeschaltet.

In Fig. 4 ist schematisch eine perspektivische Ansicht eines Übergabebereichs zwischen der Saugwalze 36 und einer Fördertrommel 100, auf der in queraxialer Richtung stabförmige Artikelgruppen 200 gefördert werden, gezeigt. Hierbei werden die geschnittenen Belagpapierstreifen 39 von der Saugwalze 36 auf den Auflagekörpern 66 zu dem Übergabebereich gefördert, wobei das vorauseilende Ende der Belagpapierstreifen 39 in den Nuten 68 der Auflagekörper 66 anliegt und mittels Unterdruck an den Saugluftöffnungen 75 gehalten wird, während das nacheilende Ende der Belagpapierstreifen 39 mittels der an den Saugluftöffnungen 78.B der nacheilenden Teilauflageflächen 76.B mittels Unterdruck gehalten wird.

Beim Anheften der Belagpapierstreifen 39 an die Artikelgruppen 200 wird das vorauseilende und gekrümmte Ende der Belagpapierstreifen 39 auf die Oberseite der Artikelgruppen leicht angepresst, wobei aufgrund der Vorformung des vorauseilenden Endes der Belagpapierstreifen 39 durch die Nuten 68 eine größere Umschlingung oder größere Kontaktfläche zwischen dem angehefteten Belagpapierstreifen 39 und der entsprechenden Artikelgruppe 200 ausgebildet wird.

Die in den Fig. 3 und 4 gezeigte Saugwalze 36 kann in einer Ausgestaltung auch Bestandteil einer Multisegmentherstellungsmaschine sein. Darüber hinaus ist die Saugwalze 36 auch eingerichtet, dickere Belagpapierstreifen oder Materialstreifenabschnitte zu schneiden und an entsprechende Artikelgruppen anzuheften.

In Fig. 5 ist eine Ansicht einer Trommelanordnung T zum queraxialen Fördern von stabförmigen Artikelgruppen schematisch gezeigt. Ein Ausschnitt der Trommelanordnung T ist in der schematischen Detailansicht von Fig. 6 dargestellt.

Die Trommelanordnung T ist beispielsweise Bestandteil einer Multisegmentstabherstellungsmaschine oder Multisegmentherstellungsmaschine und weist eine Fördertrommel 101 auf, an der die mit der Saugwalze 36 und der Messerwalze 32 ausgebildete Belagschneideinrichtung 30 angeordnet ist.

Stromaufwärts der Fördertrommel 101 ist eine Fördertrommel 99 angeordnet, die stabförmige Artikelgruppen 200 an die Fördertrommel 101 übergibt. Mittels der Saugwalze 36 werden die geschnittenen Belagpapierstreifen an die auf der Fördertrommel 101 queraxial geförderten Artikelgruppen 200 angeheftet. Hierbei ist die Saugwalze 36 beispielsweise gemäß der in Fig. 3 dargestellten Ausführungsform ausgebildet.

Die auf der Saugwalze 36 geschnittenen Belagpapierstreifen werden zu dem Übergabebereich zwischen der Saugwalze 36 und der Fördertrommel 101 gefördert, wobei das vorauseilende und gekrümmte Ende der Belagpapierstreifen an die Artikelgruppen 200 auf der Oberseite angepresst wird, so dass die Belagpapierstreifen mit einer großen Umschlingung an die Artikelgruppen 200 angeheftet werden, wobei das nacheilende Ende der angehefteten Belagpapierstreifen als freies Ende der jeweiligen Artikelgruppe als eine Art Fähnchen nacheilt.

Die Fördertrommel 101 ist beispielsweise als Tacktrommel ausgebildet und fördert die stabförmigen Artikelgruppen 200, beispielsweise Multisegmentprodukte oder ein Zwischenprodukt, das insbesondere als Segmentzusammenstellung aus mehreren, insbesondere einzelnen und/oder losen, Segmenten gebildet ist.

Die mit Belagpapierstreifen versehenen Artikelgruppen werden anschließend zu einer mindestens ein Rollband 150 aufweisenden Rollvorrichtung R gefördert, wobei durch den Eingriff des mindestens einen Rollbands 150 mit den in einen zwischen dem mindestens einen Rollband 150 und der Fördertrommel 101 gebildeten Rollkanal 140 hineingeförderten Artikelgruppen 200 die Artikelgruppen 200 in dem Rollkanal 140 mit dem angehefteten Belagstreifen umwickelt werden.

Anschließend werden die umwickelten Artikelgruppen 200 von der Fördertrommel 101 an eine nachfolgende Fördertrommel 102 übergeben. Gemäß dem in Fig. 5 dargestellten Ausführungsbeispiel ist die Fördertrommel 102 als Schneidtrommel mit mindestens einem Schneidmesser 103 ausgebildet, so dass die umhüllten Artikelgruppen mittels des mindestens einen Schneidmessers 103 geschnitten werden.

Wie aus der Darstellung in Fig. 6 hervorgeht, ist die Fördertrommel 101 mit flachen Aufnahmemulden 120 ausgebildet. Die Muldentiefe der Aufnahmemulden 120 beträgt beispielsweise 0,2 mm oder 0,3 mm oder 0,4 mm. Vorzugsweis beträgt der queraxiale Teilungsabstand der Aufnahmemulden 120 der Fördertrommel 101 in bevorzugten Ausführungsbeispielen 4π mm oder 6π mm. Typischerweise beträgt der Durchmesser der Fördertrommel 101 in einem Ausführungsbeispiel 400 mm.

Im Bereich zwischen der Saugwalze 36 und dem Anfang des Rollkanals 140 ist eine Luftvorhangerzeugungsvorrichtung 160 seitlich an den Aufnahmemulden 120 angeordnet, so dass in den Bereich zwischen der Oberseite der Umfangsfläche der Fördertrommel 101 und den jeweils nacheilenden Enden der Belagstreifen Blasluft eingebracht wird, wodurch die nacheilenden freien Enden der Belagstreifen daran gehindert werden, in Kontakt mit der Oberseite der Fördertrommel 101 zu gelangen. Hierdurch sind die freien Enden der Belagstreifen während der Förderung in Richtung des Rollkanals 140 in einem Abstand zu der Oberfläche oder der Oberseite der Fördertrommel 101 gehalten.

Nach der Übergabe der umwickelten Artikelgruppen 200 von der Fördertrommel 101 an die nachfolgende Fördertrommel 102 ist im Bereich zwischen der stromabwärtigen Fördertrommel 102 und der stromaufwärtigen Fördertrommel 99 an der Fördertrommel 101 eine rotierend angetriebene Bürste oder Walzenbürste 104 angeordnet, um die Oberfläche der Fördertrommel 101 sowie die Aufnahmemulden 120 der Fördertrommel 101 zu reinigen.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezugszeichenliste

- 1: Vorrichtung
- 2: Belagpapierstreifen
- 4: Vorratsrolle
- 5: Achse
- 6: Abzugswalze
- 8: Abzugswalzenpaar
- 7: Zahnriemen
- 11: Antrieb
- 12: Umlenkwalze
- 14: Brecher
- 22: Beleimeinrichtung
- 24: Leimdüse
- 26: Umlenkwalze
- 28: Umlenkwalze
- 29: Umlenkwalze
- 30: Belagschneideinrichtung
- 32: Messerwalze
- 34: Messer
- 36: Saugwalze
- 38: Ausnehmung
- 39: Belagpapierblättchen
- 40: Auflagefläche
- 42: Saugluftbohrung
- 43: Saugluftbohrung
- 47: Flanke
- 50: Auflagekörper
- 62: Trommelkörper
- 64: Radialkörper
- 66: Auflagekörper
- 68: Nut
- 74: Nutoberfläche
- 75: Saugluftöffnungen
- 76.A: vorauseilende Teilfläche
- 76. B: nacheilende Teilfläche
- 78.A: Saugluftöffnungen
- 78.B: Saugluftöffnungen
- 81.1, 81.2: Unterdruckkammer
- 82.1, 82.2: Unterdruckkammer
- 83.1, 83.2: Unterdruckkammer
- 90: Messerkörper
- 99: Fördertrommel
- 100: Fördertrommel
- 101: Fördertrommel
- 102: Fördertrommel
- 103: Schneidmesser
- 104: Walzenbürste
- 110: Steuerring
- 120: Aufnahmemulde
- 140: Rollkanal
- 150: Rollband
- 160: Luftvorhangerzeugungsvorrichtung
- 166: Auflagefläche
- 200: Artikelgruppe
- F: Filteransetzmaschine
- R: Rollvorrichtung
- T: Trommelanordnung

## Patentansprüche

1. Saugwalze (36) einer Belageinrichtung einer Maschine der Tabak verarbeitenden Industrie, insbesondere Filteransetzmaschine,
wobei die Saugwalze (36) eingerichtet ist, um mit einer in Umfangsrichtung Messer aufweisenden Schneidewalze (32) zum Schneiden von einem Materialstreifen (2) in Materialstreifenabschnitte (39) in einem Schneidbereich zusammenzuwirken,
wobei die Saugwalze (36) einen um eine Rotationsachse rotierbaren oder rotierenden Trommelkörper (62) aufweist, wobei in Umfangsrichtung des Trommelkörpers (62) Auflageflächen für Materialstreifenabschnitte (39) vorgesehen sind und die Auflagenflächen (166) in Umfangsrichtung des Trommelkörpers (62), vorzugsweise in regelmäßigen Abständen, angeordnet sind,
wobei die Auflagenflächen (166) jeweils eine sich entlang der Rotationsachse erstreckende und eine Nutoberfläche (74) aufweisende Nut (68) aufweisen, wobei die Nuten (68) der Auflagenflächen (166) mit Unterdruck beaufschlagbare Saugluftbohrungen (75) aufweisen,
wobei die Auflagenflächen (166) für die Materialstreifenabschnitte (39) jeweils eine der jeweiligen Nut (68) vorauseilende Teilauflagefläche (76.A) und eine der jeweiligen Nut (68) nacheilende Teilauflagefläche aufweisen,
wobei die vorauseilende Teilauflagefläche (76.A) der Auflagenflächen (166) und die nacheilende Teilauflagefläche (76.B) der Auflagenflächen (166) die jeweiligen Nuten (68) der Auflagenflächen (166) begrenzen,
wobei die vorauseilende Teilauflagefläche (76.A) der Auflagenflächen (166) jeweils mit Unterdruck beaufschlagbare Saugluftbohrungen (78.A) für die Materialstreifenabschnitte (39) und die nacheilende Teilauflagefläche (76.B) der Auflagenflächen (166) jeweils mit Unterdruck beaufschlagbare Saugluftbohrungen (78.B) für die Materialstreifenabschnitte (39) aufweisen,
wobei, insbesondere in einem Förderbereich der Materialstreifenabschnitte (39) zwischen dem Schneidbereich und einem Übergabebereich der Materialstreifenabschnitte (39) an stabförmige Artikelgruppen (200) der Tabak verarbeitenden Industrie, der Unterdruck, mit dem die Saugluftbohrungen (78.A) der vorauseilenden Teilauflagefläche (76.A) der jeweiligen Auflagenflächen (166) beaufschlagt sind oder werden, und der Unterdruck, mit dem die Saugluftbohrungen (78.B) der nacheilenden Teilauflagefläche (76.B) der jeweiligen Auflagenflächen (166) beaufschlagt sind oder werden, unabhängig voneinander steuerbar sind oder gesteuert werden.

2. Saugwalze (36) nach Anspruch 1, **dadurch gekennzeichnet, dass** der Trommelkörper (62) jeweils wenigstens eine, insbesondere zwei, mit Unterdruck beaufschlagbare Unterdruckkammer (81.1, 81.2) für die Saugluftbohrungen (78.A) der vorauseilenden Teilauflagefläche (76.A) der jeweiligen Auflagenfläche (166) und/oder der Trommelkörper (62) jeweils wenigstens eine, insbesondere zwei, mit Unterdruck beaufschlagbare Unterdruckkammer (83.1, 83.2) für die Saugluftbohrungen (78.B) der nacheilenden Teilauflagefläche (76.B) der jeweiligen Auflagenfläche (166) aufweist.

3. Saugwalze (36) nach Anspruch 1 oder 2, **dadurch gekennzeichnet, dass** die Nuten (68) mit Unterdruck beaufschlagbare Saugluftbohrungen (75, 78.A, 78.B) aufweisen,
wobei, insbesondere in dem Förderbereich der Materialstreifenabschnitte (39) zwischen dem Schneidbereich und dem Übergabebereich der Materialstreifenabschnitte (39) an stabförmige Artikelgruppen (200) der Tabak verarbeitenden Industrie, der Unterdruck, mit dem die Saugluftbohrungen (75, 78.A, 78.B) der Nuten (68) der jeweiligen Auflagenflächen (166) beaufschlagt sind oder werden, und der Unterdruck, mit dem die Saugluftbohrungen (78.A) der vorauseilenden Teilauflagefläche (76.A) der jeweiligen Auflagenflächen (166) beaufschlagt sind oder werden, unabhängig voneinander steuerbar sind oder gesteuert werden
und/oder wobei, insbesondere in dem Förderbereich der Materialstreifenabschnitte (39) zwischen dem Schneidbereich und dem Übergabebereich der Materialstreifenabschnitte (39) an stabförmige Artikelgruppen (200) der Tabak verarbeitenden Industrie, der Unterdruck, mit dem die Saugluftbohrungen (75, 78.A, 78.B) der Nuten (68) der jeweiligen Auflagenflächen (166) beaufschlagt sind oder werden, und der Unterdruck, mit dem die Saugluftbohrungen (78.B) der nacheilenden Teilauflagefläche (76.B) der jeweiligen Auflagenflächen (166) beaufschlagt sind oder werden, unabhängig voneinander steuerbar sind oder gesteuert werden,
wobei insbesondere der Trommelkörper jeweils wenigstens eine, insbesondere zwei, mit Unterdruck beaufschlagbare Unterdruckkammer (82.1,82.2) für die Saugluftbohrungen (75) der jeweiligen Nut (68) der jeweiligen Auflagenfläche (166) aufweist.

4. Saugwalze (36) nach einem der Ansprüche 1 bis 3, **dadurch gekennzeichnet, dass** ein Steuerkörper (110), vorzugsweise Steuerring (110) oder Steuerflansch, zum Schalten des an den Saugluftbohrungen (75, 78.A, 78.B) der jeweilige Auflagenfläche (166) anliegenden oder anzulegenden Unterdrucks vorgesehen ist, wobei der Steuerkörper eingerichtet ist, vor dem Abschneiden eines Materialstreifenabschnitts (39) vom, insbesondere quasi-endlosen, Materialstreifen (2) in dem Schneidbereich, in dem ein Materialstreifenabschnitt (39) von dem Materialstreifen (2) abgeschnitten wird oder ist, die Saugluftbohrungen (78.A) der vorauseilenden Teilauflagefläche (76.A) und die Saugluftbohrungen (78.B) der nacheilenden Teilauflagefläche (76.B) mit Unterdruck zu beaufschlagen, wobei im Schneidbereich vor dem Abschneiden des Materialstreifenabschnitts (39) der Unterdruck an Saugluftbohrungen (75) der Nut (68) der Auflagenfläche (166) abgeschaltet ist und beim oder nach dem Abschneiden des Materialstreifenabschnitts (39) in einem Transportbereich, in dem der abgeschnittene Materialstreifenabschnitt (39) zwischen dem Schneidbereich des Materialstreifens (2) und dem Übergabebereich des Materialstreifenabschnitts (39), in dem der auf der Saugwalze (36) geförderte Materialstreifenabschnitt (39) an eine stabförmige Artikelgruppe (200) der Tabak verarbeitenden Industrie, die auf einer an der Saugwalze (36) angeordneten Fördertrommel (100) queraxial gefördert wird oder förderbar ist, angeheftet wird, die Saugluftbohrungen (75) der Nut (68) mit Unterdruck zu beaufschlagen.

5. Saugwalze (36) nach Anspruch 4, **dadurch gekennzeichnet, dass** der Steuerkörper (110) derart eingerichtet ist, dass durch die Beaufschlagung der Saugluftbohrungen (75) der Nut (68) der Auflagenfläche (166) mit Unterdruck im Transportbereich zwischen dem Schneidbereich des Materialstreifens (2) und dem Übergabebereich des Materialstreifenabschnitts (39) ein Teil des Materialstreifenabschnitts (39), der oberhalb der Nut (68) beim Abschneiden des Materialstreifenabschnitts (39) angeordnet ist, in die Nut (68) der Auflagenfläche (166) hineingezogen wird, wobei insbesondere nach dem Hineinziehen des Teils des Materialstreifenabschnitts (39) der in die Nut (68) der Auflagenfläche (166) hineingezogene Teil des Materialstreifenabschnitts (39) an der Nutoberfläche (74) der Nut (68) anliegt, wobei insbesondere der Steuerkörper (110) derart ausgebildet ist, dass beim oder nach dem Hineinziehen des Teils des Materialstreifenabschnitts (39) in die Nut (68) der Unterdruck an den Saugluftbohrungen (78.A) der vorauseilenden Teilauflagefläche (76.A) abgeschaltet wird oder ist.

6. Saugwalze (36) nach Anspruch 4 oder 5, **dadurch gekennzeichnet, dass** im Übergabebereich des Materialstreifenabschnitts (39) die mit Unterdruck beaufschlagten Saugluftbohrungen (75, 78.A, 78.B) der Auflagenflächen (166), insbesondere Saugluftbohrungen (75, 78.A, 78.B) der Nuten (68) und/oder Saugluftbohrungen (75, 78.A, 78.B) der nacheilenden Teilauflagefläche (76.B), mit Druckluft beaufschlagt werden oder beaufschlagbar sind
und/oder dass der Steuerkörper (100) als ein im Inneren des Trommelkörpers (62) angeordneter Steuerflansch oder als ein seitlich an dem Trommelkörper (62) angeordneter Steuerring (110) ausgebildet ist.

7. Saugwalze (36) nach einem der Ansprüche 1 bis 6, **dadurch gekennzeichnet, dass** am Trommelkörper (62) Auflagekörper (66) mit jeweils Auflagenflächen (166) für die Materialstreifenabschnitte (39) in Umfangsrichtung hintereinander angeordnet sind.

8. Saugwalze (36) nach einem der Ansprüche 3 bis 7, **dadurch gekennzeichnet, dass** die Nuten (68) jeweils ausschließlich eine Reihe von Saugluftbohrungen (75, 78.A, 78.B) oder jeweils mehrere, insbesondere parallel zueinander ausgebildete, Reihen von Saugluftbohrungen (75, 78.A, 78.B) aufweisen, wobei insbesondere die Saugluftbohrungen (75, 78.A, 78.B) jeder Reihe in regelmäßigen Abständen voneinander angeordnet sind.

9. Saugwalze (36) nach einem der Ansprüche 1 bis 8, **dadurch gekennzeichnet, dass** die nacheilenden Teilauflageflächen (76.B) der Auflagenflächen (166) jeweils mehrere, insbesondere parallel zueinander ausgebildete, Reihen von Saugluftbohrungen (78.B) aufweisen, wobei insbesondere die Saugluftbohrungen (78.B) jeder Reihe in regelmäßigen Abständen voneinander angeordnet sind.

10. Saugwalze (36) nach einem der Ansprüche 1 bis 9, **dadurch gekennzeichnet, dass** die vorauseilenden Teilauflageflächen (76.A) der Auflagenflächen (166), insbesondere der Auflagekörper (66), jeweils ausschließlich eine Reihe von Saugluftbohrungen (75, 78.A, 78.B) aufweisen oder mehrere, insbesondere parallel zueinander ausgebildete, Reihen von Saugluftbohrungen (75, 78.A, 78.B) aufweisen, wobei insbesondere die Saugluftbohrungen (75, 78.A, 78.B) der Reihe oder die Saugluftbohrungen (75, 78.A, 78.B) jeder Reihen in regelmäßigen Abständen voneinander angeordnet sind.

11. Saugwalze (36) nach einem der Ansprüche 1 bis 10, **dadurch gekennzeichnet, dass** an der nacheilenden Teilauflagefläche (76.B) der Auflagenflächen (166), insbesondere der Auflagekörper (66), jeweils ein mit einem Messer (34) der Schneidwalze (32) zusammenwirkender Messerkörper (90) angeordnet ist.
und/oder dass die Teilauflageflächen (76.A, 76.B) der Auflagenflächen (166), insbesondere der Auflagenkörper (66), mit einer konvexen Krümmung ausgebildet sind.

12. Saugwalze (36) nach einem der Ansprüche 1 bis 11, **dadurch gekennzeichnet, dass** der Trommelkörper (62) in Umfangsrichtung radial nach außen ragende Radialkörper (64) aufweist, wobei die Radialkörper (64) in Umfangsrichtung des Trommelkörpers (62) in vorbestimmten Abständen angeordnet sind und/oder die Auflagekörper (66), insbesondere mit Auflagenflächen (166), jeweils auf einem Radialkörper (64) angeordnet sind.

13. Einrichtung, insbesondere Belageinrichtung, zum Schneiden eines Materialstreifens (2) der Tabak verarbeitenden Industrie, insbesondere eines Belagpapierstreifens (2), in Materialstreifenabschnitte (39), insbesondere Belagpapierstreifenabschnitte, mit einer Schneideinrichtung (30) zum Schneiden des Materialstreifens (2) und mit einer Zuführeinrichtung zum Zuführen des Materialstreifens (2) zur Schneideinrichtung (30), wobei die Schneideinrichtung (30) eine Schneidwalze (32), die in Umfangsrichtung mehrere Messer (34) aufweist, und eine mit der Schneidwalze (32) zusammenwirkende Saugwalze (36) nach einem der Ansprüche 1 bis 12 aufweist, wobei zwischen der Schneidwalze (32) und der Saugwalze (36) der Materialstreifen (2) geführt ist.

14. Maschine der Tabak verarbeitenden Industrie, insbesondere Filteransetzmaschine oder Multisegmentfilterherstellungsmaschine, mit einer Einrichtung nach Anspruch 13 oder unter Verwendung einer Saugwalze (36) nach einem der Ansprüche 1 bis 12.

15. Verfahren zum Schneiden eines Materialstreifens (2) der Tabak verarbeitenden Industrie, insbesondere Belagpapierstreifen (2), in Materialstreifenabschnitte (39), insbesondere Belagpapierstreifenabschnitte, unter Verwendung einer Einrichtung nach Anspruch 13 oder unter Verwendung einer Saugwalze (36) nach einem der Ansprüche 1 bis 12.
